# EUROPÄISCHE PATENTSCHRIFT

(11) **EP 3 519 643 B1**
(45) Veröffentlichungstag und Bekanntmachung des Hinweises auf die Patenterteilung: **20.01.2021**
(21) Anmeldenummer: 17771456.5
(22) Anmeldetag: 22.09.2017
(51) Int. Cl.: E04B 1/82, G10K 11/16

(54) **SCHALLSCHUTZHAUBE FÜR MUSIKER UND BÜROANGESTELLTE**
ACOUSTIC HOOD FOR MUSICIANS AND OFFICE WORKERS
CAPOT D'INSONORISATION POUR MUSICIENS ET EMPLOYÉS DE BUREAU

(30) Priorität: 30.09.2016 DE 102016118589
(43) Veröffentlichungstag der Anmeldung: 07.08.2019
(73) Patentinhaber: Phoncoat GmbH, 85356 Freising (DE)
(72) Erfinder: BRUCKBAUER, Simon, 85356 Freising (DE)
(74) Vertreter: Zech, Stefan Markus
(86) Internationale Anmeldenummer: PCT/EP2017/073967
(87) Internationale Veröffentlichungsnummer: WO 2018/060059

(56) Entgegenhaltungen:
- DE-A1- 10 117 440
- DE-C1- 4 343 008
- DE-U- 1 769 999
- DE-U- 7 440 683
- DE-U1- 29 907 006
- US-A1- 2007 034 445
- Anonymous: "SnapRecorder - Portable Recording Booth by ZunoTek - Kickstarter", , 13. Oktober 2014 (2014-10-13), XP055427162, Gefunden im Internet: URL:https://www.kickstarter.com/projects/z unotek/snaprecorder-portable-recording-boo th [gefunden am 2017-11-21]
- Anonymous: "MICROPHONE STAND SOUNDPROOF BOOTH -PORTABLE-VOCAL-BOOTH | eBay", , 20. Juni 2016 (2016-06-20), XP055426961, Gefunden im Internet: URL:https://www.ebay.com/itm/MICROPHONE-ST AND-SOUNDPROOF-BOOTH-PORTABLE-VOCAL-BOOTH- /252269140220 [gefunden am 2017-11-20]

## Beschreibung

Die Erfindung betrifft eine Schallschutzhaube für Musiker und Büroangestellte gemäß den Merkmalen von Anspruch 1.

Musiker, die ein akustisches Instrument, wie etwa Trompete spielen, sind mit dem Problem konfrontiert, dass ihr Instrument eine hohe Schallleistung hat. Dies kann problematisch sein, wenn das Instrument zu Übungszwecken in bewohnten Räumen gespielt werden soll. Aufgrund des hohen Schalldruckpegels kann dies als störend für die Umgebung wahrgenommen werden. Dasselbe Problem betrifft Sänger, die in Wohnräumen üben wollen.

Es sind daher sogenannte Übungsschalldämpfer für Blechblasinstrumente bekannt, die in ein Schallstück des Blechblasinstruments eingesetzt werden. Durch das Einsetzen des Dämpfers wird der freie Austritt des geblasenen Luftstroms behindert, da die meisten Übungsschalldämpfer eine im Verhältnis zum Schallstück kleine Öffnungsfläche aufweisen. Dies führt zu einer Störung des natürlichen Luftstroms bzw. Luftsäule und zur Erschwerung der Tonansprache. Dadurch muss der Musiker seinen Ansatz aus Lippenspannung und Luftstrom ändern, um letztlich den gleichen musikalischen Ton spielen zu können wie ohne Dämpfer. Dies wird als nachteilig empfunden, da so die Spielbedingungen beim Üben von den Normalbedingungen abweichen.

Wie oben beschrieben, tritt auch eine Klangmodifikation beim Gebrauch eines Übungsschalldämpfers ein. Die natürliche spektrale Zusammensetzung des gespielten Klangs ist für den mit einem Übungsschalldämpfer spielenden Blechbläser nicht mehr hörbar, da überwiegend die tieffrequenten Tonanteile die Dämpferwandung durchdringen können. Oft treten beim Spielen mit Übungsdämpfer auch Intonationsprobleme auf. Zudem ist die Lautstärke des mit einem Übungsdämpfer gespielten Klangs zu gering, um effektiv und effizient üben zu können. Ein weiterer Nachteil ist, dass das Blasinstrument durch den Dämpfer schwerer wird. Der Übungsdämpfer ist nur für temporären Einsatz sowie zum schnellen Warmspielen, beispielsweise kurz vor einem Auftritt, geeignet.

Die DE 17 69 999 U offenbart einen haubenförmigen Schallschluckkörper in Form einer Haube zur Lärmverminderung in geräuschvollen Betrieben, mit der die Schallschluckende Wirkung von allem im tiefen Frequenzbereich verbessert werden soll. Dabei tritt wiederum eine Klangmodifikation des zu dämpfenden Signals auf. Weiterer Stand der Technik ist in DE 299 07 006 U1, DE 101 17 440 A1 und "SnapRecorder - Portable Recording Booth by ZunoTek - Kickstarter", gefunden im Internet am 13. Oktober 2014 unter URL:https://www.kickstarter.com/projects/zunotek/snaprecorder-portablerecording-booth, offenbart.

Um die natürliche Klangfarbe des gespielten Instruments oder der Stimme weniger zu beeinflussen, sind Schallschirme bekannt. Diese werden für Aufnahmen eingesetzt, wo sie hinter einem Mikrofon platziert werden, um unerwünschte Raumsignalanteile abzuschwächen bzw. abzuschirmen. Je nach Dicke, Material und Geometrie des Schallschirms kann aber eine klangfärbende Wirkung des aufzunehmenden Nutzsignals entstehen. Außerdem ist die schallreduzierende Wirkung solcher Schallschirme sehr begrenzt. Dies ist letztendlich auch darauf zurückzuführen, dass derartige Schallschirme nicht für die Reduktion des Schallpegels vorgesehen sind.

Manche Musiker, insbesondere Schlagzeuger, schaffen sich, um in ihrer Wohnung üben und Tonaufnahmen erstellen zu können, eine Übungskabine an. Solche Kabinen sind Raum-in-Raum-Konstruktionen, die einen hohen Platzbedarf aufweisen, teuer und aufwändig aufzustellen sind. Insbesondere für Musiker, die ein atmungstechnisch anstrengendes Instrument wie eine Trompete spielen, ist die Verweildauer in einer solchen Kabine stark begrenzt, da in der Kabine kein ausreichender Luftaustausch mit der Umgebung geschaffen werden kann.

Das Problem der lokalen Schallreduktion stellt sich auch in Büroumgebungen, insbesondere in Großraumbüros, wo mehrere Mitarbeiter an nah zueinander liegenden Arbeitsplätzen in einem Raum mit offener Raumstruktur untergebracht sind. Hier ist eine lokale Geräuschreduktion an jedem Arbeitsplatz wünschenswert, um den Geräuschpegel im Raum entsprechend niedrig zu halten.

Mit der vorliegenden Erfindung soll eine Möglichkeit geschaffen werden, die Intensität der an die Umgebung abgestrahlten Schallwellen einer Schallquelle zu reduzieren, ohne dabei die natürliche spektrale Frequenzzusammensetzung des ausgesandten Signals in dessen Nahbereich wesentlich zu verändern, so dass das Signal im Nahbereich unverfälscht bei ausreichender Lautstärke hörbar bleibt. Dies soll mit geringen Kosten und minimalem Materialaufwand ermöglicht werden.

Diese Aufgabe wird mit einer Schallschutzhaube nach den Merkmalen des Anspruchs 1 gelöst.

Insbesondere wird die Aufgabe gelöst durch eine Schallschutzhaube, umfassend eine Pyramidenstumpf-Form, wobei die Grundfläche des Pyramidenstumpfs als eine Öffnung, mehrere Seitenflächen des Pyramidenstumpfs als Seitenwände und die Deckfläche des Pyramidenstumpfs als eine Rückwand der Schallschutzhaube ausgebildet sind, wobei die Rückwand der Schallschutzhaube einen doppelwandigen Aufbau aufweist und eine Außenwand und eine Innenwand umfasst, die einen Dämpfungsraum begrenzen, wobei die Seitenwände durch Seitenwandschalen gebildet sind, die auf der dem Innenraum der Schallschutzhaube zugewandten Seite mit einer Dämmschicht, insbesondere einer schallabsorbierenden Dämmschicht aus einem Schaumstoff, versehen sind.

Ein wesentlicher Vorteil der Erfindung liegt darin, dass mit der Schallschutzhaube einerseits die Schallintensität der zu dämpfenden Schallquelle und damit die Lautstärke für die Umgebung reduziert wird, während andererseits das durch die Schallquelle erzeugte Schallfeld im Nahbereich des Entstehungsortes in ausreichender Lautstärke und ohne wesentliche Veränderung der originalen spektralen Zusammensetzung hörbar bleibt. Damit eignet sich die Schallschutzhaube insbesondere für Musiker, die auf einem Instrument mit hohem Schallleistungspegel, beispielsweise einem Zupf-, Streich-, oder Blasinstrument, oder der menschlichen Stimme, üben möchten, ohne ihre Umgebung auditiv zu belästigen. Dieses Problem stellt sich beispielsweise in Mietwohnungen, wo es insbesondere für Blechbläser unmöglich ist, auf ihrem Instrument zu üben, ohne die Nachbarn zu belästigen.

Ein wesentlicher Vorteil der Erfindung ergibt sich aus der doppelwandigen Ausführung der Rückwand. Bei Benutzung der Schallschutzhaube weist deren Öffnung in Richtung der Schallquelle, also beispielsweise in Richtung eines Schallstücks eines Blasinstruments oder des Gesichts des Sängers. Da die Schallabstrahlung relativ stark gerichtet erfolgt, trifft ein großer Teil der Schallenergie ohne vorherige Reflexion innerhalb der Schallschutzhaube auf die Rückwand. Die doppelwandige Rückwandkonstruktion mit Hohlraumdämpfung weist eine gute Schalldämmwirkung auf, wodurch der auftreffende Schall effektiv gedämpft werden kann.

Ein weiterer wesentlicher Vorteil der Erfindung ergibt sich aus der Geometrie der Schallschutzhaube. Da die Seitenwände und die Rückwand in einer Pyramidenstumpf-Geometrie angeordnet sind, also seitliche Begrenzungsflächen der Schallschutzhaube geneigt zueinander und geneigt zu der Rückwand angeordnet sind, können Schallüberlagerungseffekte jeglicher Art, wie etwa Kammfiltereffekte oder resonante Raummoden, unterbunden werden. Außerdem ist der Innenraum der Schallschutzhaube aufgrund der akustischen Eigenschaften, die aus der Pyramidenstumpf-Geometrie resultieren, besonders als Kapselung für Mikrofone geeignet. Dies ermöglicht hochwertige Tonaufnahmen, da störende akustische Effekte, die durch Überlagerung reflektierter Schallwellen hervorgerufen werden, im Inneren der Schallschutzhaube aufgrund deren Geometrie wirksam unterdrückt werden.

Insgesamt wird mit der Erfindung also eine Schallschutzhaube geschaffen, die gute Schallreduktionseigenschaften aufweist, ohne dabei die spektralen Eigenschaften des zu dämpfenden Schallsignals zu verfälschen. Aufgrund dieser Eigenschaften eignet sich die Erfindung nicht nur für Musiker, sondern kann ebenfalls Anwendung an Schreibtisch-Arbeitsplätzen, beispielsweise in Großraumbüros oder Call-Centern, finden. Mit der Erfindung können einzelne Arbeitsplätze akustisch gekapselt werden, ohne dass die akustischen Eigenschaften des Arbeitsplatzes nachteilig beeinflusst werden. Dies ist insbesondere an Arbeitsplätzen wie Call-Centern, wo die Mitarbeiter an ihrem Arbeitsplatz kommunizieren, von Vorteil.

Die Rückwand ist fest mit den Seitenwänden verbunden. Die Wände können beispielsweise miteinander verklebt, verschraubt, verdübelt oder ineinander gesteckt werden. Die aus der Rückwand und den Seitenwänden gebildete Außenhülle der Schallschutzhaube kann auch einteilig hergestellt, beispielsweise gegossen, sein.

Unter einem Pyramidenstumpf ist ein spezieller Typ von Polyedern zu verstehen, der eine Grundfläche aufweist, die durch ein (konvexes) Polygon gebildet ist. Die Grundfläche kann beispielsweise ein Viereck, insbesondere ein Rechteck sein. Von den Ecken des Polygons gehen Kanten des Pyramidenstumpfs aus, die auf einen Punkt zulaufen. Die Kanten münden in einer Deckfläche, die sich parallel zu der Grundfläche erstreckt und ebenfalls durch ein Polygon gebildet ist. Die Deckfläche kann beispielsweise ein Viereck, insbesondere ein Rechteck sein. Da die Kanten von der Grundfläche aus gesehen zusammen laufen, ist die Deckfläche kleiner als die Grundfläche.

In einer möglichen Ausführungsform sind alle Seitenflächen des Pyramidenstumpfs als Seitenwände ausgebildet. Dadurch wird der Innenraum der Schallschutzhaube zu allen Seiten hin bis auf die der Öffnung begrenzt. Dies erhöht die Dämpfungswirkung gegenüber der Umgebung.

In einer alternativen Ausführungsform ist mindestens eine Seitenfläche des Pyramidenstumpfs ganz oder teilweise geöffnet, und die übrigen Seitenflächen des Pyramidenstumpfs sind als geschlossene Seitenwände ausgebildet. Dadurch kann die Schallschutzhaube auch in engen Umgebungen verwendet werden. Denkbar ist beispielsweise, eine Seitenfläche des Pyramidenstumpfs offen zu gestalten, indem keine Seitenwand an dieser Seitenfläche vorgesehen wird, und die so gebildete Schallschutzhaube derart über einem Schreibtisch aufzuhängen, dass die offene Seitenfläche in Richtung eines Sitzplatzes an dem Schreibtisch orientiert ist. So kann ein Büroarbeiter komfortabel unter der Schallschutzhaube arbeiten, ohne sich den Kopf an einer Seitenwand der Schallschutzhaube zu stoßen.

In einer bevorzugten Ausführungsform schließt mindestens eine Seitenwand, vorzugsweise alle Seitenwände, mit der Rückwand einen stumpfen Winkel ein. Dadurch kann die Öffnung der Schallschutzhaube vergrößert werden, was den Wirkungsbereich der Schallschutzhaube vergrößert. Bevorzugterweise beträgt der Winkel zwischen der Rückwand und den Seitenwänden 135°. Weiter bevorzugt ist ein Winkel zwischen der Rückwand und den Seitenwänden 100°.

Erfindungsgemäß sind die Seitenwände durch Seitenwandschalen gebildet, die auf der dem Innenraum der Schallschutzhaube zugewandten Seite mit einer Dämmschicht, insbesondere einer Dämmschicht aus einem Schaumstoff, versehen sind. Die Dämmschicht hat eine schallabsorbierende Wirkung. So wird innenraumseitig eine geringere schallreflektierende Wirkung der Seitenwände erreicht, was zu einem geringeren Schalldruckpegel im Schallschutzhauben-Innenraum führt. Außerdem werden Schallüberlagerungserscheinungen im Inneren der Schallschutzhaube noch wirksamer unterdrückt, da die Seitenwände mit einer Dämmschicht versehen auftreffenden Schall nur noch eingeschränkt bzw. abgeschwächt reflektieren. Besonders bevorzugt ist ein weicher Schaumstoff mit guten Schallabsorptionseigenschaften, beispielsweise Polyurethan (PUR)-Schaumstoff.

Es ist weiter bevorzugt, dass die Innenwand gelocht ist. Bevorzugterweise ist die Innenwand durch eine gelochte Gipskartonplatte gebildet. Auf die Rückwand treffender Schall kann so nach dem Feder-Masse-Prinzip abgedämpft werden. Somit wird die Dämpfungswirkung verbessert.

In einer weiteren Ausführungsform weist die Rückwand einen Deckel auf, mit dem der Dämpfungsraum zwischen Außenwand und Innenwand verschließbar ist. So kann ein Zugriff auf den Dämpfungsraum zwischen Innenwand und Außenwand geschaffen werden.

Es ist weiterhin bevorzugt, dass in dem Dämpfungsraum zwischen der Außenwand und der Innenwand ein Dämmelement, insbesondere eine Mineralfaserdämmplatte, angeordnet ist. Schall, der auf die Innenwand auftrifft, kann aufgrund des Dämpfungsraums aus Luftpolster und Dämmelement wirksam abgedämpft werden. Das Dämmelement bewirkt effektiv eine Reduzierung der dynamischen Steifigkeit der Luftschicht im Dämpfungsraum. Die doppelwandige Rückwand fungiert somit als perforierter Plattenresonator mit Hohlraumdämpfung. Das Dämmelement ist bevorzugt aus einem Material mit geringer dynamischer Steifigkeit und ausreichendem längenbezogenen Strömungswiderstand gebildet. Dies bewirkt eine Reduzierung der dynamischen Steifigkeit der Luftschicht im Dämpfungsraum und führt zu einer Verbesserung der Schalldämmeigenschaften, insbesondere der hochfrequenten Schalldämmeigenschaften. Je nach verwendetem Dämmstoff und Dicke des Dämmelements können so gezielt die raum- und bauakustischen Eigenschaften der doppelwandigen Rückwand verändert werden. Insgesamt lässt sich mit der Kombination aus der doppelwandig ausgeführten Rückwand mit der perforierten Innenwand und der Hohlraumdämpfung mittels des Dämmelements eine annährend gleichbleibende Schallabsorption über sämtliche Frequenzen hinweg erreichen.

In einer Ausführungsform ist das Dämmelement derart in dem Dämpfungsraum angeordnet, dass es weder mit der Außenwand noch mit der Innenwand in Berührung ist. Dies stellt sicher, dass das Dämmelement frei schwingen kann. Dadurch ist die Dämpfungswirkung des Dämmelements erhöht. Es besteht keine flächige Verbindung zwischen dem Dämmelement und den Elementen der Schallschutzhaube. Somit kann eine schallbrückenartige Energieübertragung über das Dämmelement ausgeschlossen werden. Dadurch kann die Schalldämpfungswirkung der Schallschutzhaube insgesamt verbessert werden.

In einer weiteren Ausführungsform ist das Dämmelement lose in den Dämpfungsraum eingelegt. Dies stellt einerseits sicher, dass das Dämmelement in dem Dämpfungsraum frei schwingen kann. Andererseits ist es so auf einfache Weise möglich, das Dämmelement auszuwechseln.

In einer weiteren bevorzugten Ausführungsform ist eine von den Seitenwandschalen gebildete, die Öffnung umgebende Frontfläche mit einem Frontabsorber bedeckt, der dazu ausgebildet ist, auf die Frontfläche auftreffenden Schall zu absorbieren. Dadurch lassen sich die Schallschutzeigenschaften nochmals erheblich verbessern, da die Reflektion von auf die Front der Schallschutzhaube treffendem Schall unterbunden wird.

In einer möglichen Ausführungsform ist die Frontfläche durch eine Frontplatte gebildet, die eine der Öffnung der Schallschutzhaube entsprechend dimensionierte mittige Aussparung aufweist und auf die Vorderseite der Schallschutzhaube aufgesetzt ist. In dieser Ausführungsform bildet die Frontplatte zusammen mit den Seitenwänden die Seitenwandschalen. Dabei bedeckt die Frontplatte die Dämmschichten an den Flächen der Dämmschichten, die in Richtung der Öffnung orientiert sind. Es ist weiter bevorzugt, dass die Frontplatte in einem die Öffnung umgebenden Bereich Durchgangsöffnungen aufweist. Die Durchgangsöffnungen sind derart auf der Frontplatte positioniert, dass hinter den Durchgangsöffnungen im verbauten Zustand der Frontplatte die Dämmschichten der Seitenwände anordenbar sind. Dadurch kann Schall, der nicht von dem Frontabsorber gedämpft wird, in die Dämmschichten der Seitenwände eintreten

Es ist weiter bevorzugt, dass die Schallschutzhaube seitliche Absorberelemente aufweist, die seitlich an die Schallschutzhaube anbringbar sind und dazu ausgebildet sind, die von einer vor der Öffnung befindlichen Schallquelle seitlich abgestrahlten Schallwellen zu absorbieren. Auch dies dient der Verbesserung der Schallschutzeigenschaften der Schallschutzhaube. Die seitlichen Absorberelemente sind beispielsweise vorteilhaft bei Verwendung der Schallschutzhaube mit einem Blasinstrument wie einem Saxophon, da die Schallabstrahlung des Saxophons, insbesondere im mittleren Frequenzbereich, auch seitlich über die Klappen erfolgt. Mittels der Absorberelemente kann die seitliche Schallübertragung in den Raum neben der Schallschutzhaube wirksam unterdrückt werden. Die seitlich abgestrahlten Schallwellen umfassen auch schräg nach hinten abgestrahlte Schallwellen, wenn die Schallquelle in unmittelbarer Nähe der Öffnung zwischen den seitlichen Absorberelementen platziert wird.

In einer weiteren bevorzugten Ausführungsform sind die Dämmschichten der Seitenwände aus mehreren, vorzugsweise zwei, weiter vorzugsweise drei Dämmschichtlagen aus unterschiedlichem Dämmmaterial gebildet. Dadurch können die Dämmeigenschaften der Schallschutzhaube weiter verbessert werden. Im Falle von drei Dämmschichtlagen ist die mittlere Dämmschichtlage bevorzugterweise als eine Zwischenschicht aus einem Material mit höherer Dichte ausgebildet. Durch eine derartige Zwischenschicht wird die durch die beiden anderen Dämmschichtlagen bereits vorhandene Schalldämmwirkung hörbar verstärkt. Insbesondere können die Schichtmaterialien auf die Eigenschaften des für die Außenhülle verwendeten Materials abgestimmt werden. Als Material für die Zwischenschicht können beispielsweise Bitumenschwerfolie (mit einer Dichte von circa 3.000 kg/m³) oder Bitumenpappe (mit einer Dichte von circa 2.000 kg/m³) verwendet werden.

In einer bevorzugten Ausführungsform weist eine der Seitenwände eine Halterung auf, mittels derer die Schallschutzhaube auf ein Stativ, insbesondere ein Mikrofonstativ mit einem Schwenkarm, montierbar ist. Dies stellt eine einfache konstruktive Lösung dar, die Position und Orientierung der Schallschutzhaube einzustellen. Im Falle eines Musikers ist ein Mikrofonstativ außerdem häufig schon verfügbar, so dass keine zusätzliche Anschaffung notwendig ist, um die Schallschutzhaube aufzustellen. Es kann aber auch ein anderes herkömmliches Stativ wie ein Boxenstativ oder ein speziell angefertigtes Stativ verwendet werden.

Bevorzugterweise weist die Halterung eine Grundplatte auf, an der ein Rundrohr angeordnet ist, wobei das Rundrohr derart in einer Wandbohrung der Seitenwand angeordnet ist, dass die Grundplatte an der Außenseite der Seitenwandschale anliegt und mit dieser verbunden ist. Dies stellt eine konstruktiv einfache und stabile Lösung dar. Die so gebildete Halterung ist einfach herzustellen und schnell und sicher an der Schallschutzhaube anbringbar. Die Verbindung zwischen der Grundplatte und der Seitenwandschale kann beispielsweise durch Verkleben erfolgen. Alternativ kann die Grundplatte Löcher aufweisen und mit der Seitenwandschale verschraubt werden. Das Rundrohr und/oder die Grundplatte sind vorzugsweise aus einem Metall, beispielsweise aus Aluminium, gefertigt. Es ist möglich, das Rundrohr aus Kunststoff zu fertigen. Insbesondere kann das Rundrohr einteilig mit der Seitenwand ausgebildet sein. Werden die Außenwand und die Seitenwände der Schallschutzhaube aus Kunststoff gefertigt, kann die Grundplatte der Halterung entfallen.

Es ist weiter bevorzugt, dass die Mittelachse des Rundrohrs gegenüber der Flächennormalen der Grundplatte um einen Winkel zwischen 10° und 70° geneigt ist. So kann das Rundrohr der Halterung vertikal orientiert werden, so dass ein Stativ oder Schwenkarm eines Mikrofonstativs senkrecht von unten in das Rundrohr eingeführt werden kann. Die abgewinkelte Grundplatte liegt an einer Seitenwand der Schallschutzhaube an, verläuft also parallel zu dieser. Damit bestimmt der Winkel zwischen der Flächennormalen der Grundplatte und der Mittelachse des Rundrohrs die Orientierung der Schallschutzhaube relativ zur (senkrechten) Ausrichtung des Rundrohrs, das auf das Stativ aufgesetzt ist. Vorteilhafterweise kann der Winkel zwischen Grundplatte und Rundrohr so gewählt werden, dass die Orientierung der Öffnung der Schallschutzhaube passend für einen bestimmten Instrumententyp ist. Besonders bevorzugt ist ein Winkel zwischen der Flächennormale der Grundplatte und des Rundrohrs von 10° oder von 45°.

Es ist darüber hinaus bevorzugt, dass an der Innenseite des Rundrohrs eine Isolierschicht angeordnet ist. Die Isolierschicht besteht bevorzugterweise aus Filz oder Silikon. Damit kann die Schallschutzhaube auf einfache Weise von dem Stativ entkoppelt werden, so dass keine Schwingungen von der Schallschutzhaube über die Halterung auf das Stativ übertragen werden.

In einer weiteren bevorzugten Ausführungsform weist die Außenwand der Schallschutzhaube Bohrungen auf, mittels derer die Schallschutzhaube an einer Befestigungsplatte einer Wandhalterung montierbar, vorzugsweise schraubbar, ist. Dies ermöglicht eine einfach handhabbare und sichere Halterung der Schallschutzhaube.

Bevorzugterweise weist die Schallschutzhaube ein Notenpult-Element auf, das an der Außenseite der Schallschutzhaube, insbesondere an einer der Seitenwände oder an der Rückwand, lösbar befestigt ist und mit einem Notenpult-Kopfteil verbindbar ist. Bevorzugterweise ist das Notenpult-Element an der Außenseite der Schallschutzhaube angebracht. So kann auf einfache Weise ein Notenpult-Kopfteil an der Schallschutzhaube angebracht werden, so dass ein Musiker, der an der Schallschutzhaube übt, keinen separaten Notenständer benötigt.

In einer weiteren Ausführungsform weist die Schallschutzhaube ein oder mehrere Befestigungsmittel für ein Hängesystem auf, an dem/denen die Schallschutzhaube von einer Decke abhängbar ist. Diese Ausführungsform ist besonders geeignet für Instrumente, deren Schallabstrahlung überwiegend nach oben erfolgt, wie beispielsweise bei einer Geige, einer Tuba, einem Fagott oder einem Euphonium. Bevorzugterweise ist das oder die Befestigungsmittel an der Außenseite der Schallschutzhaube angeordnet. Das oder die Befestigungsmittel kann bzw. können durch Haken oder Rollen gebildet sein. Es ist ebenso möglich, hierfür Seilspanner mit Seileinrastung vorzusehen. Das Hängesystem kann beispielsweise durch Seile, Stahlseile, Kunststoffseile oder Drähte gebildet sein. Besonders bevorzugt sind zwei Befestigungsmittel, so dass die Schallschutzhaube an zwei Punkten aufgehängt werden kann. Dies ermöglicht eine schnelle und unkomplizierte Einstellung der Orientierung der Öffnung der Schallschutzhaube. Weiter bevorzugt sind vier Befestigungsmittel. Damit kann eine Stabilität der Aufhängung verbessert werden.

Es ist bevorzugt, dass das Hängesystem durch ein Flaschenzugsystem gebildet ist, wobei das Befestigungsmittel für das Hängesystem derart ausgebildet ist, dass das Hängesystem mit der Schallschutzhaube an mehreren, insbesondere zwei Punkten verbunden ist. Dadurch kann die Höhe und Orientierung der Schallschutzhaube jederzeit einfach verändert werden.

Es ist weiter bevorzugt, dass in dem Dämpfungsraum zwischen Außenwand und Innenwand ein Dämmelement, insbesondere eine Mineralfaserdämmplatte, an einem Abhängesystem angeordnet ist, wobei das Dämmelement weder mit der Außenwand noch mit der Innenwand in Berührung ist. Wenn die Schallschutzhaube mit der Öffnung nach unten aufgehängt ist, würde ein lose in den Dämpfungsraum eingelegtes Dämmelement nach unten fallen und auf der Innenwand aufliegen. Damit wäre die freie Schwingung des Dämmelements begrenzt. Mit dem Abhängesystem, das in dem Dämpfungsraum angeordnet ist, kann das Dämmelement so angeordnet werden, dass es nicht mit der Innen- oder Außenwand der Rückwand in Berührung kommt, so dass die Dämpfungswirkung verbessert wird.

In einer weiteren Ausführungsform ist an der Rückwand ein Befestigungselement, insbesondere ein Gewinde, angeordnet, an dem ein Halterungselement für ein Mikrofon derart befestigbar ist, dass es in dem Innenraum der Schallschutzhaube angeordnet ist. Dadurch kann ein Mikrofon in dem Innenraum der Schallschutzhaube angebracht werden. Da die spektralen Eigenschaften der von der Schallquelle abgestrahlten Schallsignale nicht wesentlich durch den Innenraum der Schallschutzhaube verändert werden, ist der Innenraum der Schallschutzhaube besonders als Ort für ein Mikrofon geeignet.

Es ist weiter bevorzugt, dass die Außenwand der Rückwand und/oder die Seitenwandschalen durch Holzplatten, insbesondere Pappelsperrholzplatten oder MDF-Platten, oder Kunststoffplatten gebildet sind. Es ist auch möglich, dass die Innenwand durch eine Holzplatte, insbesondere Pappelsperrholzplatte oder MDF-Platte, oder eine Kunststoffplatte gebildet ist. Diese Materialien sind günstig hinsichtlich Gewicht, Kosten und Verarbeitungseigenschaften. Außerdem weisen diese Materialien günstige akustische Eigenschaften auf.

Es ist weiter bevorzugt, dass an der Innenwand ein Beleuchtungselement angeordnet ist. Wenn die Schallschutzhaube aufgehängt wird, kann so der Bereich unter der Schallschutzhaube beleuchtet werden. Dies ist insbesondere bei Einsatz in einem Büroraum vorteilhaft, da die Schallschutzhaube dann neben der akustischen Kapselung auch eine Beleuchtung des Arbeitsplatzes bereitstellt.

Nachfolgend wird die Erfindung auch hinsichtlich weiterer Merkmale und Vorteile anhand von Ausführungsbeispielen beschrieben, die anhand der Abbildungen näher erläutert werden.

Hierbei zeigen:
- Fig. 1a: eine perspektivische Ansicht einer Schallschutzhaube gemäß einem ersten Ausführungsbeispiel von vorne;
- Fig. 1b: eine perspektivische Ansicht der Schallschutzhaube gemäß einem ersten Ausführungsbeispiel von der Rückseite aus gesehen;
- Fig. 2: einen Schnitt der Schallschutzhaube der Figuren 1a und 1b, die auf einem Stativ mit einem Mikrofon montiert ist;
- Fig. 3: eine perspektivische Ansicht eines Ausführungsbeispiels einer Halterung für die Schallschutzhaube aus Fig. 2;
- Fig. 4a: eine Schnittansicht der Schallschutzhaube aus Fig. 2 mit dem gesamten Stativ, das einen Schwenkarm aufweist, der sich in einer ersten Stellung befindet;
- Fig. 4b: die Ansicht der Schallschutzhaube und des Stativs aus Fig. 4a, wobei der Schwenkarm sich in einer zweiten Stellung befindet;
- Fig. 4c: die Ansicht der Schallschutzhaube und des Stativs aus Fig. 4a, wobei der Schwenkarm sich in einer dritten Stellung befindet;
- Fig. 5: eine perspektivische Ansicht der Schallschutzhaube aus Fig. 1a, an der ein Notenpult-Element in drei Positionen angebracht ist;
- Fig. 6: eine perspektivische Ansicht einer Schallschutzhaube gemäß einem zweiten Ausführungsbeispiel der Erfindung von vorne;
- Fig. 7: eine Frontalansicht einer Frontplatte gemäß dem zweiten Ausführungsbeispiel der Erfindung;
- Fig. 8a: eine perspektivische Ansicht eines seitlichen Absorberelements;
- Fig. 8b: eine Draufsicht der Schallschutzhaube aus Fig. 6 mit abgenommenen seitlichen Absorberelementen;
- Fig. 8c: eine vergrößerte Darstellung eines Vorsprungs der Frontfläche der Schallschutzhaube aus Fig. 8b unmittelbar vor Anbringung eines seitlichen Absorberelements;
- Fig. 9: eine perspektivische Ansicht einer Wandhalterung für Schallschutzhauben gemäß der vorliegenden Erfindung;
- Fig. 10: eine Schnittansicht einer Schallschutzhaube gemäß einem dritten Ausführungsbeispiel;
- Fig. 11: eine schematische Ansicht eines Arbeitsplatzes, über dem eine Schallschutzhaube gemäß einem vierten Ausführungsbeispiel angebracht ist;
- Fig. 12: eine Schnittansicht der Schallschutzhaube aus Fig. 11;
- Fig. 13: eine Schnittansicht einer Schallschutzhaube gemäß einem fünften Ausführungsbeispiel der Erfindung.

Fig. 1a zeigt eine Schallschutzhaube gemäß einem ersten Ausführungsbeispiel der Erfindung in einer perspektivischen Ansicht von vorne. Die Schallschutzhaube hat die Form eines Pyramidenstumpfs. Sie weist eine rechteckige Öffnung 30 auf, die die Grundfläche des Pyramidenstumpfs bildet. Vier Seitenwände 20 erstrecken sich an den Seitenflächen des Pyramidenstumpfs von der Öffnung 30 bis zu einer Rückwand 10. Die Rückwand 10 bildet die Deckfläche des Pyramidenstumpfs und schließt mit allen Seitenwänden 20 einen stumpfen Winkel ein. Im vorliegenden Ausführungsbeispiel sind alle Seitenflächen des Pyramidenstumpfs als Seitenwände 20 ausgebildet. Die Pyramidenstumpfform der Schallschutzhaube ist auch in Fig. 1b gut zu erkennen, wo eine perspektivische Ansicht der Schallschutzhaube von hinten gezeigt ist. An der Oberseite der Rückwand 10 ist ein Deckel 14 mit einem Griff angebracht, der abnehmbar ist, um einen Zugriff auf das Innere der Rückwand 10 zu ermöglichen.

Fig. 2 zeigt einen Schnitt der Schallschutzhaube aus Fig. 1a in vertikaler Richtung. Die Schallschutzhaube ist so orientiert, dass die Öffnung 30 nach links weist. Der Schnitt zeigt zwei der Seitenwände 20, die obere und die untere. Die Seitenwände 20 sind jeweils durch eine Seitenwandschale 21 gebildet, die auf der Innenseite mit einer Dämmschicht 23 versehen ist. Die Dämmschicht 23 besteht aus einem weichen Material mit guten Schallabsorptionseigenschaften, beispielsweise aus Schaumstoff. Die Seitenwandschalen 21 umschließen die Dämmschichten 23 an den Seitenflächen des Pyramidenstumpfs, sowie an der Fläche der Dämmschicht 23, die in Richtung der Öffnung 30 orientiert ist. Somit ist die Dämmschicht 23 nach außen von der jeweiligen Seitenwandschale 21 vollständig bedeckt. Die Rückwand 10 ist doppelwandig aufgebaut und umfasst eine Außenwand 11 und eine Innenwand 12.

In Fig. 1a ist die Fläche an der Vorderseite der Schallschutzhaube, die die Öffnung 30 umgibt (im Folgenden als Frontfläche bezeichnet) mit dem Bezugszeichen 22 versehen. Diese Frontfläche kann als Teil der Seitenwandschalen 21 einteilig mit den Seitenwänden 20 ausgebildet sein. Alternativ kann die Frontfläche durch eine Frontplatte 22 gebildet sein, die eine der Öffnung 30 der Schallschutzhaube entsprechend dimensionierte mittige Aussparung aufweist und auf die Vorderseite der Schallschutzhaube aufgesetzt ist. Die Frontplatte 22 ist mit den angrenzenden Seitenwänden 20 verbunden, insbesondere verklebt oder verschraubt.

Die Rückwand 11 und die Seitenwandschalen 21 bilden eine äußere Hülle der Schallschutzhaube und sind fest miteinander verbunden. Die äußere Hülle der Schallschutzhaube kann beispielsweise aus Holz-, insbesondere aus Pappelsperrholzplatten oder MDF-Platten gefertigt sein, oder aus Kunststoff. In diesem Fall sind die Seitenwandschalen 21 mit der Rückwand 10 verschraubt, verklebt und/oder durch Holzstifte, Dübel oder Lamellos miteinander verbunden. Es ist jedoch auch möglich, die äußere Hülle der Schallschutzhaube einteilig herzustellen, beispielsweise aus Kunststoff zu gießen. Entscheidend ist lediglich, dass die Elemente der äußeren Hülle lückenlos miteinander verbunden sind, damit keine akustischen Leckstellen, beispielsweise in Form von kleinen Öffnungen, vorhanden sind.

Die Schallquelle wird so gerichtet, dass die Abstrahlung des Schalls auf die Öffnung der Schallschutzhaube gerichtet ist. Im Falle eines Blasinstruments wird beispielsweise das Schallstück des Instruments auf die Öffnung 30 der Schallschutzhaube ausgerichtet. Je geringer der Abstand zwischen Schallstück und Rückwand gewählt ist, desto höher ist die erreichbare Schallreduktion. Idealerweise ist die Schallquelle auf einer Mittelachse der Schallschutzhaube angeordnet, so dass der Abstand zu allen Seitenwänden 20 im Wesentlichen gleich ist.

Der auf die Rückwand 10 auftreffende Schallenergieanteil ist im Vergleich zu den anderen Begrenzungsflächen, also den Seitenwänden 20, aufgrund der ausgeprägten, gerichteten Schallabstrahlung von Blasinstrumenten und der menschlichen Stimme wesentlich höher. Infolgedessen ist eine höhere Schalldämmwirkung der Rückwand 10 gegenüber den Seitenwänden 20 von Vorteil.

Dies wird durch den doppelwandigen Aufbau der Rückwand 10 erreicht. Die Schalldämmwirkung zweiwandiger Systeme ist, insbesondere oberhalb der Resonanzfrequenz des Wandsystems, besser als die von einwandigen Systemen gleichen Gewichts. Die Innenwand 12 ist gelocht und im vorliegenden Ausführungsbeispiel durch eine gelochte Gipskartonplatte gebildet. Die Innenwand 12 und die Außenwand 11 sind durch ein Verbindungselement 15, im vorliegenden Ausführungsbeispiel eine Metall- oder Kunststoffprofilkonstruktion aus CW- und UW-Profilen, auf Abstand gesetzt.

Zwischen der Innenwand 12 und der Außenwand 11 ist ein Dämmelement 13 angeordnet. Das Dämmelement 13 ist im vorliegenden Ausführungsbeispiel durch eine Mineralfaserplatte gebildet, die als Hohlraumdämpfung fungiert. Das Dämmelement 13 ist lose in den Dämpfungsraum zwischen Außenwand 11 und Innenwand 12 eingelegt und weder mit der Außenwand 11 noch mit der Innenwand 12 in Berührung. Somit kann das Dämmelement 13 frei schwingen und gute Dämpfungseigenschaften entfalten. Bevorzugt werden Faserdämmstoffe als Dämmelement 13 eingesetzt. Diese sind aufgrund ihrer geringen dynamischen Steifigkeit und damit einhergehenden hohen Federungsvermögen besonders als Hohlraumdämpfung geeignet.

Ein Teil des auf die Rückwand 10 auftreffenden Schalls wird nach einmaliger Reflexion an der Innenwand 12 durch die Öffnung 30 zurück zum Musiker reflektiert. Der Musiker kann also die selbst gespielten oder gesungenen Klänge in ausreichender Lautstärke wahrnehmen. In allen anderen Raumrichtungen wird die freie Ausbreitung des Schalls durch die Schallschutzhaube begrenzt. Der Schalldruckpegel im Raum wird reduziert. Der Schallanteil, der zurück zum Musiker reflektiert wird, kann durch das Verhältnis von gelochter zu ungelochter Fläche der Innenwand 12 sowie durch eine geeignete Wahl des Materials und der Schichtstärke in seiner Intensität und Frequenzzusammensetzung beeinflusst werden.

Ebenso können die Eigenschaften des durch die Öffnung 30 austretenden Schallanteils durch die Wahl des Dämmelements 13 im Dämpfungsraum beeinflusst werden. Der Schall, der durch die Löcher der Innenwand 12 tritt, trifft im Dämpfungsraum auf das Dämmelement 13. Der Schall wird von dem Dämmelement 13 absorbiert. Gleichzeitig wird auf die Rückwand treffender Schall nach dem Masse-Feder-Prinzip abgedämpft. Das Dämmelement 13 beeinflusst hierbei die dynamische Steifigkeit der Luftschicht im Dämpfungsraum. Das Dämmelement 13 kann aus dem Dämpfungsraum entnommen und ausgewechselt werden, indem der Deckel 14 abgenommen wird. Der Musiker kann entscheiden, welches Material in welcher Dicke er für das Dämmelement 13 verwendet, um jeweils gewünschte Schallabsorptionseigenschaften der Rückwand 10 zu erhalten.

Die Schallwellen, die als erstes auf die Seitenwände 20 treffen, werden aufgrund der Dämmschicht 23 zuzüglich der entstehenden Mehrfachreflexionen nahezu vollständig absorbiert. Durch die zueinander geneigte Anordnung aller Flächen im Innenraum der Schallschutzhaube kann die Ausbildung resonanter Schalleffekte unterbunden werden. Im Innenraum auftreffende Schallsignale treten aufgrund der geneigten Anordnung der Flächen zueinander nach einigen Reflexionen stets wieder durch die Öffnung 30 aus dem Innenraum der Schallschutzhaube aus. In Verbindung mit den schallabsorbierenden Eigenschaften des Innenraums werden somit Schallüberlagerungserscheinungen, die zu einer Verstärkung oder Auslöschung bestimmter Frequenzen führen, effektiv unterdrückt. Die spektrale Zusammensetzung des eintreffenden Schalls in der Schallschutzhaube wird durch die geringere Intensität der Reflexionen im Innenraum nahezu nicht verändert. Somit wird durch die Schallschutzhaube eine Senkung des Schalldruckpegels im Raum erreicht. Zudem wird die spektrale Zusammensetzung des Schalls und damit der Klang des eintreffenden Schalls, praktisch nicht verändert. Der Klang im Inneren der Schallschutzhaube ist trocken und originalgetreu und daher besonders für Tonaufnahmen geeignet.

Um die Schallschutzhaube aufstellen zu können, weist die Schallschutzhaube gemäß dem vorliegenden Ausführungsbeispiel eine Halterung 40 auf. In einer der Seitenwände 20 ist eine Wandbohrung 24 ausgebildet. In Fig. 2 ist dies die untere Seitenwand 20. In die Wandbohrung 24 ist die Halterung 40 eingesetzt. Die Halterung 40 ist in perspektivischer Darstellung in Fig. 3 gezeigt. Die Halterung 40 weist eine Grundplatte 41 auf, von der sich ein hohles Rundrohr 42 erstreckt.

Das Rundrohr 42 ist nach unten offen und schließt an seinem oberen Ende mit einer Fläche ab, die eine mittige runde Bohrung 43 aufweist. Die Bohrung 43 hat im vorliegenden Ausführungsbeispiel einen Durchmesser von 10,5 mm. Damit kann die Halterung 40 auf das Kopfteil eines handelsüblichen Mikrofonstativs gesteckt werden, das üblicherweise an seinem oberen Ende eine Rändelschraube 55 und ein Außengewinde 54 aufweist. Bei handelsüblichen Mikrofonstativen ist das Außengewinde 54 ein 3/8-Zoll-Gewinde. Die Bohrung 43 ist so dimensioniert, dass sie das Außengewinde 54 aufnehmen kann, so dass die Halterung 40 dann auf dem Mikrofonstativ aufliegt.

Dies ist in Fig. 2 gezeigt. Die Halterung 40 liegt mit der Grundplatte 41 an der Seitenwandschale 21 der unteren Seitenwand 20 an und lagert die Schallschutzhaube. Das Rundrohr 42 erstreckt sich in die Wandbohrung 24 der Seitenwand 20 und liegt mit der oberen Abschlussfläche auf einer Rändelschraube 55 auf, die auf ein Außengewinde 54 am Ende eines Mikrofonstativs geschraubt ist. Das Außengewinde 54 des Mikrofonstativs ragt durch die Bohrung 43 der Halterung 40, so dass es vom Innenraum der Schallschutzhaube zugänglich ist. Damit kann das Außengewinde 54 als Befestigungselement dienen, an dem ein Halterungselement 56 für ein Mikrofon 57 befestigbar ist. In Fig. 2 ist als Halterungselement 56 ein Schwanenhals gezeigt, an dem das Mikrofon 57 mittels einer Klemme gehaltert ist. Es können jedoch ebenso Mikrofonklemmen, Stereo-Schienen oder andere Halterungselemente für Mikrofone an dem Außengewinde 54 befestigt werden.

Auf der Innenseite des Rundrohrs 42 ist eine Isolierschicht 44 angeordnet. Im vorliegenden Ausführungsbeispiel ist die Isolierschicht 44 aus Silikon gebildet. Die Isolierschicht 44 besteht aus einem elastischen Material und dient der Schwingungsentkopplung der Schallschutzhaube von dem Stativ. Je nach Einsatzsituation der Schallschutzhaube kann eine (nicht gezeigte) Mutter auf das Außengewinde 54 aufgezogen werden, nachdem die Halterung 40 auf das Stativ gesteckt wurde, um die Schallschutzhaube an dem Stativ zu fixieren.

Die Halterung 40 weist, wie in Fig. 3 gezeigt, Löcher in der Grundplatte 41 auf, mit denen die Halterung 40 von außen an die Seitenwand 20 geschraubt werden kann.

Wie in Fig. 3 zu erkennen ist, ist die Flächennormale der Grundplatte 41 nicht parallel zur Längsachse des Rundrohres 42, sondern um einen Winkel geneigt. Bedingt durch die Pyramidenstumpfform der Schallschutzhaube sind die Seitenwände 20 nicht horizontal ausgerichtet, wenn die Rückwand 10 senkrecht orientiert ist, wie in Fig. 2 zu erkennen ist. Durch die Neigung zwischen Flächennormale der Grundplatte 41 und dem Rundrohr 42 kann die Orientierung zwischen Stativ und Schallschutzhaube angepasst werden. In Fig. 2 ist die Neigung so gewählt, dass die Öffnung 30 der Schallschutzhaube senkrecht ausgerichtet ist, wenn das Rundrohr 42 der Halterung 40 senkrecht auf dem Stativ sitzt.

Mit der in Fig. 3 gezeigten Halterung 40 kann die Schallschutzhaube einfach und schnell an handelsüblichen Mikrofonstativen montiert werden. Dies ist besonders vorteilhaft, wenn ein Mikrofonstativ verwendet wird, das ein schwenkbares Kopfteil aufweist. Damit lässt sich die Orientierung der Schallschutzhaube auf einfache Art und Weise an die verschiedensten Einsätze anpassen.

Dies ist in den Figuren 4a bis 4c dargestellt. Zu sehen ist die Schallschutzhaube aus Fig. 2, die auf ein Mikrofonstativ 50 montiert ist, das einen Fuß 51 und einen Schwenkarm 53 aufweist, die über ein Gelenk 52 verbunden sind. In Fig. 4a ist der Schwenkarm 53 senkrecht orientiert, so dass die Öffnung 30 der Schallschutzhaube ebenfalls senkrecht orientiert ist. Diese Ausrichtung ist beispielsweise für den Einsatz mit einer Trompete geeignet, die beim Spielen üblicherweise waagrecht gehalten wird.

In Fig. 4b ist der Schwenkarm 53 nach vorne geneigt, so dass die Öffnung 30 der Schallschutzhaube schräg nach unten gerichtet ist. Diese Orientierung ist beispielsweise für den Einsatz mit einem Saxophon geeignet, bei dem das Schallstück schräg nach oben orientiert ist. In Fig. 4c schließlich ist der Schwenkarm 53 nach hinten geneigt, so dass die Öffnung 30 der Schallschutzhaube schräg nach oben zeigt. Diese Haltung ist beispielsweise für einen Klarinettenspieler geeignet. Die meisten handelsüblichen Mikrofonstative erlauben auch eine Einstellung der Höhe des Gelenks 52, so dass die Schallschutzhaube stets passend zur Schallquelle und Körpergröße des Musikers ausgerichtet werden kann.

In Fig. 5 ist die Schallschutzhaube nochmals in perspektivischer Ansicht wie in Fig. 1a gezeigt. Die äußere Hülle der Schallschutzhaube weist an der Rückwand 10 und an zwei der Seitenwände 20 eine Möglichkeit zur Anbringung eines Notenpult-Elements 19 auf. In Fig. 5 sind drei mögliche Positionen des Notenpult-Elements 19 gezeigt. An dem Notenpult-Element 19 kann ein (nicht gezeigtes) Notenpult-Kopfteil angebracht werden. Die Position des Notenpult-Elements 19 kann je nach Orientierung der Schallschutzhaube, wie in den Figuren 4a bis 4c gezeigt, angepasst werden, so dass der Musiker beim Spielen Noten auf dem Notenpult-Kopfteil abstellen kann, das am Notenpult-Element 19 befestigt ist.

Fig. 6 ist eine perspektivische Ansicht einer Schallschutzhaube gemäß einem zweiten Ausführungsbeispiel der Erfindung. Der grundsätzliche Aufbau entspricht dem der Schallschutzhaube aus dem ersten Ausführungsbeispiel. Im Unterschied zu dem ersten Ausführungsbeispiel ist zusätzlich ein Frontabsorber 25 vorgesehen, der die an die Öffnung 30 der Schallschutzhaube angrenzende Frontfläche der Schallschutzhaube bedeckt. Die Frontfläche kann wie im ersten Ausführungsbeispiel durch die Teile der Seitenwandschalen 21 gebildet werden, die die Dämmschichten 23 in Richtung der Öffnung 30 umschließen. Die Frontfläche kann aber auch, wie im ersten Ausführungsbeispiel ebenfalls beschrieben, durch eine einteilige Frontplatte 22 gebildet sein.

Durch die Verwendung des Frontabsorbers 25 kann Schall, der auf die Frontfläche der Schallschutzhaube trifft und von dieser reflektiert wird, absorbiert werden. Dadurch werden die Schallschutzeigenschaften der Schallschutzhaube nochmals verbessert. Es sei darauf hingewiesen, dass die schallabsorbierende Innenverkleidung gemäß dem ersten Ausführungsbeispiel, also die Dämmschicht 23 an den Seitenwänden 20, in Fig. 6 nicht gezeigt ist. Die Dämmschichten 23 sind aber auch in dem zweiten Ausführungsbeispiel an den Seitenwänden 20 vorgesehen.

In dem vorliegenden Ausführungsbeispiel ist der Frontabsorber 25 aus Schaumstoff hergestellt, der in Richtung der Öffnung 30 pyramidenförmige Erhebungen aufweist (sogenannter Pyramidenschaumstoff). Die Verwendung von Pyramidenschaumstoff als Frontabsorber 25 birgt den Vorteil, dass eine gute Dämpfungswirkung über ein breites Frequenzspektrum erreicht werden kann. Dies führt zu verbesserten Klangeigenschaften in der unmittelbaren Umgebung der Öffnung 30. Im Bereich der Pyramidenspitze ist die Dämmschichtstärke am größten, das heißt, auch mittel- bis tieffrequenter Schall kann an dieser Stelle ausreichend absorbiert werden. Insgesamt kann durch die pyramidenförmige Struktur des Frontabsorbers 25 ein nahezu linearer Frequenzgang des Frontabsorbers 25 hinsichtlich der Absorption erreicht werden.

Der Frontabsorber 25 bedeckt im Wesentlichen die gesamte Frontfläche der Schallschutzhaube. In dem vorliegenden Ausführungsbeispiel ist angrenzend an die obere und die untere Kante der Öffnung 30 ein schmaler Streifen der Frontfläche vorgesehen, der nicht von dem Frontabsorber 25 bedeckt ist. In diesen Bereichen ist jeweils eine Metallband-Einlage 29b vorgesehen. An den Metallband-Einlagen 29b kann mittels eines (nicht gezeigten) Magneten ein Blatt Papier derart befestigt werden, dass es vor der Öffnung 30 gehalten wird. Dies ist insbesondere vorteilhaft, wenn die Schallschutzhaube von Sängern oder Sprechern verwendet wird, die ihren Kopf bei Benutzung der Schallschutzhaube unmittelbar vor der Öffnung 30 platzieren. In diesem Fall kann mittels der Metallband-Einlagen 29b ein Noten- oder Textblatt vor der Öffnung 30 und damit im Sichtfeld des Sängers angebracht werden. Da Papier extrem schalldurchlässig ist, beeinträchtigt ein derart angebrachtes Noten- oder Textblatt die Schalldämmungseigenschaften der Schallschutzhaube nicht merklich.

In Fig. 6 sind weiterhin zwei Einbuchtungen 29a an dem unteren Rand der Öffnung 30 zu sehen, die zur Führung eines Kabels genutzt werden können, das mit einem in der Schallschutzhaube anbringbaren Mikrofon verbindbar ist.

Die in Fig. 6 gezeigte Schallschutzhaube weist außerdem zwei seitliche Absorberelemente 28 auf, die von zwei Kanten der Frontfläche der Schallschutzhaube im Wesentlichen senkrecht zu dieser in Richtung der Öffnung 30 vorstehen. Die seitlichen Absorberelemente 28 sind lösbar an der Schallschutzhaube befestigt. Die seitlichen Absorberelemente 28 sind auf der der Öffnung 30 zugewandten Seite mit einer Dämmschicht 28b versehen. Die Dämmschicht 28b hat eine im wesentlichen rechteckige Form, deren längere Seite bevorzugterweise den Kantenlängen der Frontfläche entspricht, an denen die seitlichen Absorberelemente 28 angebracht sind.

Mit den seitlichen Absorberelementen 28 wird eine teilweise schalltechnische Kapselung des Bereichs unmittelbar vor der Öffnung 30 erreicht, in dem eine zu dämpfende Schallquelle angeordnet wird. Es können von der Schallquelle seitlich und schräg nach hinten abgestrahlte Schallwellen, die an der Öffnung 30 der Schallschutzhaube "vorbei laufen" und somit nicht in der Schallschutzhaube gedämpft werden können, aufgenommen und absorbiert werden. Dies führt zu einer weiteren Reduktion des Schallpegels in der Umgebung der Schallschutzhaube, insbesondere am Ort der zu dämmenden Schallquelle.

Die Verwendung der seitlichen Absorberelemente 28 ist insbesondere vorteilhaft bei Schallquellen, deren Schallsignal einen signifikanten ungerichteten Anteil enthält, der nicht durch eine geeignete Ausrichtung der Schallquelle auf die Öffnung 30 der Schallschutzhaube aufgefangen werden kann. Dies ist beispielsweise der Fall bei (Doppel-)Rohrblattinstrumenten wie einem Saxophon, bei dem die Schallabstrahlung einerseits über den Schalltrichter, andererseits aber auch über die Klappen und damit in alle Raumrichtungen erfolgt. Insgesamt lassen sich die Schalldämpfungseigenschaften durch die seitlichen Absorberelemente 28 also nochmals verbessern.

Zur weiteren Verbesserung der Schalldämpfungseigenschaften des Frontabsorbers 25 kann die Frontplatte 22 dahingehend modifiziert werden, dass zur Dämmung des auf den Frontabsorber 25 auftreffenden Schalls zusätzlich die Dämmungswirkung der Dämmschichten 23 im Inneren der Schallschutzhaube ausgenutzt wird. Fig. 7 ist eine Frontalansicht einer entsprechend modifizierten Frontplatte 22. Wie in Fig. 6 gezeigt weist die Frontplatte die Ausbuchtungen 29a zur Kabelführung sowie die Metallband-Einlagen 29b am oberen und unteren Ende der Öffnung 30 auf. Zusätzlich sind in einem die Öffnung 30 umgebenden Bereich Durchgangsöffnungen 22a vorgesehen.

Die Durchgangsöffnungen 22a sind derart auf der Frontplatte 22 positioniert, dass sich hinter den Durchgangsöffnungen 22a im verbauten Zustand die Dämmschichten 23 befinden. Wird die in Fig. 7 gezeigte Frontplatte 22 mit dem in Fig. 6 gezeigten Frontabsorber 25 versehen und bei der in Fig. 6 gezeigten Schallschutzhaube verwendet, kann Schall, der auf den Frontabsorber 25 auftrifft und nicht vollständig durch diesen absorbiert wird, durch die Durchgangsöffnungen 22a in das Innere der Schallschutzhaube eintreten. Dort tritt der Schall in die Dämmschichten 23 ein und wird durch diese gedämpft. Es sei an dieser Stelle bemerkt, dass die in Fig. 7 gezeigte Frontplatte 22 in Kombination mit dem Frontabsorber 25 auch bei einer Schallschutzhaube gemäß der anderen Ausführungsbeispiele verwendet werden kann.

Fig. 8a zeigt eine perspektivische Ansicht eines seitlichen Absorberelements 28. Das seitliche Absorberelement weist ein L-Profil 28a mit einer schmalen und einer breiten Fläche auf. Das L-Profil 28a kann aus den gleichen Materialien gefertigt werden wie die äußere Hülle der Schallschutzhaube. Insbesondere kann das L-Profil 28a als Kunststoffprofil ausgebildet sein. Auf der breiteren Fläche ist die Dämmschicht 28b befestigt, beispielsweise durch Verkleben. Als Dämmschicht 28b kann beispielsweise ein PUR-Schaumstoff mit einer Dicke von 3 cm verwendet werden. Auf der schmaleren Fläche des L-Profils ist ein Magnetband 27b befestigt, das sich im Wesentlichen über die gesamte vertikale Länge der kürzeren Fläche des L-Profils 28a erstreckt. Das Magnetband 27b dient der Befestigung des seitlichen Absorberelements 28 an der Schallschutzhaube.

Fig. 8b ist eine Draufsicht der Schallschutzhaube aus Fig. 6 mit abgenommenen seitlichen Absorberelementen 28. Es ist zu erkennen, dass die Frontfläche der Schallschutzhaube an den Kanten, an denen die seitlichen Absorberelemente 28 anbringbar sind, jeweils einen Vorsprung 26a aufweisen, der sich parallel zu der Frontfläche über die gesamte Kantenlänge erstreckt. Auf der der Öffnung 30 abgewandten Seite jedes Vorsprungs 26a ist eine Einkerbung 26b vorgesehen, die sich bevorzugterweise über die gesamte Länge des Vorsprungs 26a erstreckt. In jeder Einkerbung 26b ist ein (in Fig. 8b nicht dargestelltes) Metallband 27a eingelassen.

Wird das seitliche Absorberelement 28 mit der kürzeren Seite des L-Profils 28a, auf der das Magnetband 27b angebracht ist, mit dem in der Einkerbung 26b eingelassenen Metallband 27a in Eingriff gebracht, wird das seitliche Absorberelement 28 magnetisch an dem Vorsprung 26a gehalten. Damit ist eine konstruktiv einfache Lösung zur lösbaren Anbringung der seitlichen Absorberelemente 28 an die Schallschutzhaube realisiert.

Zur Veranschaulichung zeigt Fig. 8c in Draufsicht eine vergrößerte Darstellung eines Vorsprungs 26a mit der Einkerbung 26b und dem darin eingelassenen Metallband 27a, sowie der kurzen Seite des L-Profils 28a eines seitlichen Absorberelements 28, kurz bevor das seitliche Absorberelement 28 an die Schallschutzhaube angebracht wird.

An dieser Stelle sei darauf hingewiesen, dass es auch möglich ist, zwei weitere Absorberelemente 28 an der oberen und unteren Kante der Schallschutzhaube vorzusehen, die analog den oben beschriebenen Absorberelementen 28 aufgebaut sind und ebenso wie diese befestigbar sind. In diesem Fall weist die Frontfläche der Schallschutzhaube an allen Seiten Vorsprünge 26a mit rückseitigen Einkerbungen 26b auf, in die jeweils ein Metallband 27a eingelassen ist.

Zur Halterung der oben beschriebenen Schallschutzhauben kann an Stelle eines frei stehenden Stativs auch eine Wandhalterung verwendet werden. Fig. 9 ist eine perspektivische Ansicht einer Wandhalterung 90, die für diesen Zweck geeignet ist. Die Wandhalterung 90 weist eine Befestigungsplatte 91 mit Bohrungen 91a auf. An der Außenwand 11 der Schallschutzhaube sind dann (nicht gezeigte) den Bohrungen 91a entsprechende Bohrungen vorgesehen, so dass die Schallschutzhaube an die Befestigungsplatte 91 geschraubt werden kann.

Die Wandhalterung 90 weist mehrere, schwenkbar miteinander verbundene Schwenkarme auf. In dem in Fig. 9 gezeigten Beispiel sind zwei Schwenkarme 92, 93 vorgesehen. Der Schwenkarm 92 ist schwenkbar mit der Befestigungsplatte 91 verbunden. Der Schwenkarm 93 ist mit einem Ende schwenkbar mit dem Schwenkarm 92 verbunden. An seinem anderen Ende ist der Schwenkarm 93 mit einer Wandbefestigung 97 verbunden, die an einer Wand montierbar ist.

Die schwenkbaren Verbindungen zwischen den Komponenten des Schwenkarms 90 sind durch Gelenkanordnungen 94, 95, 96 gebildet. Im Beispiel von Fig. 9 sind Scharniergelenke für die Gelenkanordnungen 94, 95, 96 vorgesehen. Wie durch die Pfeile in Fig. 9 angedeutet, erlauben die Gelenkanordnungen 95 und 96 ein horizontales Verschwenken um eine vertikale Achse, während die Gelenkanordnung 94 so ausgebildet ist, dass die Befestigungsplatte 91 sowohl vertikal um eine horizontale Achse als auch horizontal um eine vertikale Achse verschwenkbar ist. Für die Gelenkanordnung 94 kann hierzu eine Kombination aus zwei Scharniergelenken verwendet werden, deren Achsen senkrecht zueinander stehen. Alternativ kann die Gelenkanordnung 94 durch ein Kugelgelenk gebildet werden. So kann die Position und Orientierung der Schallschutzhaube im Raum auf einfache Weise angepasst werden.

In Fig. 10 ist eine Schnittansicht einer Schallschutzhaube gemäß einem dritten Ausführungsbeispiel der Erfindung gezeigt. Die Schallschutzhaube weist wiederum eine Pyramidenstumpf-Form auf, wobei die Grundfläche durch die Öffnung 30, die Seitenflächen durch die Seitenwände 20 und die Deckfläche durch die Rückwand 10 gebildet sind. Die Materialien und der Aufbau der Seitenwände 20 und der Rückwand 10 entsprechen im Wesentlichen denen des ersten Ausführungsbeispiels. Die Schallschutzhaube gemäß dem dritten Ausführungsbeispiel weist keine Wandbohrung 24 für eine Halterung 40 auf. Stattdessen befinden sich an der äußeren Schale der Schallschutzhaube Befestigungsmittel 18.

Im vorliegenden Ausführungsbeispiel sind als Befestigungsmittel 18 Rollen vorgesehen, die mit der Außenwand 11 der Schallschutzhaube verbunden sind. Durch die Rollen sind Seile 61 als Hängesystem geführt, die an einer Decke 60 fixiert sind. Somit lässt sich die Schallschutzhaube gemäß dem dritten Ausführungsbeispiel von einer Decke 60 abhängen, so dass die Öffnung 30 der Schallschutzhaube nach unten gerichtet ist. Diese Orientierung ist für Instrumente geeignet, deren Schallabstrahlung nach oben gerichtet ist, wie beispielsweise eine Tuba.

Im vorliegenden Ausführungsbeispiel sind zwei Rollen als Befestigungsmittel 18 vorgesehen. Diese sind so angeordnet, dass sie in einer Ebene mit dem Schwerpunkt der Schallschutzhaube liegen, so dass die Schallschutzhaube beim Aufhängen nicht um eine Verbindungslinie zwischen den Rollen verkippen kann. Die Seile 61 können als Teil eines (nicht gezeigten) Flaschenzugsystems ausgeführt sein und ihre Länge kann unabhängig voneinander verändert werden. Damit können die beiden Befestigungsmittel 18 in unterschiedlicher Raumhöhe angebracht werden, so dass die Öffnung 30 der Schallschutzhaube nicht waagrecht sondern leicht geneigt orientiert ist. Dies ist bei Verwendung mit einem Instrument vorteilhaft, dessen Schalltrichter nicht senkrecht nach oben orientiert ist, sondern leicht geneigt orientiert ist, wie beispielsweise bei einem Tenorhorn.

Da die Rückwand 10 in dem Ausführungsbeispiel gemäß Fig. 10 im Wesentlichen waagrecht orientiert ist, kann das Dämmelement 13 nicht ohne Weiteres lose in den Dämpfungsraum eingelegt werden, da es sonst auf der Innenwand 12 aufliegen würde und die Dämpfungseigenschaften durch den Kontakt mit der Innenwand 12 verschlechtert würden. Daher ist in dem Dämpfungsraum ein Abhängesystem vorgesehen, das in Fig. 10 durch CD-Profile 16 gebildet ist, die mit einem Kreuzverbinder 17 verbunden sind und an den Verbindungselementen zwischen der Innenwand 12 und der Außenwand 11 befestigt sind. Die CD-Profile 16 sind an ihrer Unterseite mit einem Dämmmaterial 17a, beispielsweise einem EPDM-Streifen oder Bitumenschwerfolie, versehen, damit sie nicht durch die auftreffenden Schallwellen in Schwingungen versetzt werden und störende Schnarr-Geräusche auslösen. Auf dem Abhängesystem liegt das Dämmelement 13 lose auf. Es wird von dem Abhängesystem in einer Position gehalten, in der es wiederum weder die Innenwand 12 noch die Außenwand 11 berührt.

Die Schallabsorption und teilweise Reflexion durch die Rückwand 10 und die Seitenwände 20 erfolgt analog der Beschreibung zum ersten Ausführungsbeispiel. Auch mit der Schallschutzhaube gemäß dem dritten Ausführungsbeispiel wird eine hohe Reduktion des Schalldruckpegels im Bereich außerhalb der Schallschutzhaube erreicht. Im Nahbereich der Schallquelle sind die erzeugten musikalischen Töne ausreichend hörbar und hinsichtlich ihrer klanglichen Eigenschaften nahezu unverfälscht. Ebenso ist der Klang im Inneren der Schallschutzhaube trocken und originalgetreu und somit besonders für Tonaufnahmen geeignet.

An dem Abhängesystem ist ein Befestigungselement 54 vorgesehen, das im vorliegenden Ausführungsbeispiel durch ein Außengewinde gebildet ist. Die Innenplatte 12 ist derart gelocht, dass das Befestigungselement 54 vom Innenraum der Schallschutzhaube zugänglich ist. An dem Befestigungselement 54 kann, analog dem Ausführungsbeispiel in Fig. 2, ein (nicht gezeigtes) Halterungselement für ein Mikrofon befestigt werden, um Tonaufnahmen durchzuführen.

Fig. 11 zeigt eine schematische Ansicht eines Büroarbeitsplatzes mit einer Tischplatte 80 und einem Monitor 81, über dem eine Schallschutzhaube gemäß einem vierten Ausführungsbeispiel der Erfindung aufgehängt ist. Die Schallschutzhaube gemäß dem vierten Ausführungsbeispiel ähnelt der des dritten Ausführungsbeispiels. Im Gegensatz zu den anderen Ausführungsbeispielen sind jedoch nicht alle Seitenflächen der Pyramidenstumpfform als Seitenwände 20 ausgebildet. Wie in Fig. 11 zu erkennen ist, ist die im Bild linke Seitenfläche als vollständige Seitenwand 20 ausgebildet. Die im Bild rechte Seitenfläche weist keine Seitenwand 20 auf, sondern ist offen. Dies ist im vorliegenden Ausführungsbeispiel vorteilhaft, da eine Seitenwand an dieser Position einen Büroangestellten, der an dem Arbeitsplatz arbeitet, behindern würde.

Die gezeigte Schallschutzhaube kann dennoch eine ausreichende Schalldämmwirkung entfalten. Die nach vorne unten gerichteten Schallwellen, die beim Sprechen des Büroangestellten ausgesandt werden, werden von der Tischplatte 80 reflektiert und treffen anschließend entweder direkt oder nach einer weiteren Reflexion an dem Monitor 81 auf den schallabsorbierend ausgekleideten Innenraum der Schallschutzhaube. Die Absorption und teilweise Reflexion des in die Schallschutzhaube eintretenden Schalls erfolgt dann analog den übrigen Ausführungsbeispielen.

Fig. 12 zeigt einen Schnitt der Schallschutzhaube aus Fig. 11. Als Befestigungsmittel 18 für das Hängesystem sind Seilspanner mit Seileinrastung oder Ösen vorgesehen, die an der Außenwand 11 befestigt sind. Die Schallschutzhaube gemäß dem vierten Ausführungsbeispiel weist aufgrund der reduzierten Anzahl von Seitenwänden 20 eine weniger symmetrische Masseverteilung auf. Daher ist die Anzahl der Befestigungsmittel auf vier erhöht, von denen zwei in Fig. 12 zu sehen sind. Die Befestigung an der Decke 60 erfolgt wiederum über Seile 61, die mit einem entsprechenden Befestigungssystem an der Decke 60 verbunden sind.

Die Schallschutzhaube gemäß dem vierten Ausführungsbeispiel weist im Dämpfungsraum wieder ein Abhängesystem aus CD-Profilen 16 und Verbindern 17 auf, auf dem das Dämmelement 13 aufliegt. Weiterhin ist in die Innenplatte 12 ein Beleuchtungselement 70 eingelassen, um eine ausreichende Lichtversorgung am Arbeitsplatz sicherzustellen. Das Beleuchtungselement 70 ist im vorliegenden Ausführungsbeispiel durch LED-Strips gebildet, die hinter einem LED-Aluprofil verbaut sind.

Die Abmessungen der Schallschutzhaube können jeweils auf den konkreten Anwendungsfall abgestimmt werden. Die Schallschutzhauben gemäß dem ersten, zweiten und dritten Ausführungsbeispiel sollten so dimensioniert sein, dass die Öffnung 30 den vom Instrument erzeugten Schall möglichst vollständig aufnimmt. Die Schallschutzhaube gemäß dem vierten Ausführungsbeispiel ist an die Maße des Arbeitsplatzes angepasst. Ebenso kann die Geometrie der Öffnung 30 vorteilhafterweise an die Geometrie des zu kapselnden Arbeitsplatzes angepasst werden. Es ist hierbei denkbar, dass die Grundfläche des Pyramidenstumpfes, und damit die Öffnung 30 der Schallschutzhaube, eine oder mehrere konvex gewölbte Seiten aufweist. Dies ist insbesondere von Vorteil, wenn die Tischplatte 80 des Arbeitsplatzes eine oder mehrere abgerundete Seiten aufweist.

Es sei darauf hingewiesen, dass in den beschriebenen Ausführungsbeispielen die Seitenwände 20 einwandig ausgeführt sind. Es ist jedoch auch möglich, die Seitenwände 20 ähnlich der Rückwand 10 doppelwandig auszuführen, so dass die Seitenwände 20 eine Innenwand und eine Außenwand aufweisen. Hierbei kann in einem Zwischenraum zwischen der Innenwand und der Außenwand der Seitenwand statt der Dämmschicht 23 oder zusätzlich zu der Dämmschicht 23 ein Dämmelement vorgesehen werden. Dadurch können die Schalldämmeigenschaften der Seitenwände weiter verbessert werden.

Ebenso ist es möglich, zur Verbesserung der Schalldämmungseigenschaften die Dämmschichten 23 der Seitenwände 20 mehrlagig auszuführen und unterschiedliche, geschichtete Dämmmaterialien zu verwenden. Fig. 13 ist eine Schnittansicht einer Schallschutzhaube gemäß einem fünften Ausführungsbeispiel der Erfindung. Die Dämmschichten 23 der Seitenwände 20 sind jeweils aus drei Dämmschichtlagen 23a, 23b, 23c gebildet. Der übrige Aufbau der in Fig. 13 gezeigten Schallschutzhaube entspricht dem der Schallschutzhaube aus Fig. 6. Die mehrschichtigen Dämmschichten 23 können aber auch in den Schallschutzhauben gemäß den anderen Ausführungsbeispielen verwendet werden, um die Schallschutzeigenschaften entsprechend zu verbessern.

Die Verwendung mehrlagiger Dämmschichten ermöglicht eine Verbesserung der Schallschutzwirkung in Abstimmung auf das Material, das für die äußere Hülle der Schallschutzhaube verwendet wird, ohne die Klangeigenschaften im Inneren der Schallschutzhaube negativ zu beeinflussen. Besteht die äußere Hülle der Schallschutzhaube beispielsweise aus einem Material mit geringer Dichte und/oder einer geringeren Schichtstärke wie Kunststoff, kann die Schalldämmwirkung der Seitenwände 20 der Schallschutzhaube durch die geringe Masse der Außenhülle (gegenüber einer Ausführung aus einem Material mit höherer Dichte) herabgesetzt sein.

Zur Kompensation dieses Effekts ist in Fig. 13 die Dämmschicht 23 mehrlagig ausgebildet. Für die dem Innenraum der Schallschutzhaube zugewandte erste Dämmschichtlage 23a kann weiterhin ein leichteres Material wie PUR-Schaumstoff (mit einer Dichte von 30 kg/m³) verwendet werden, während für die zweite Dämmschichtlage 23b, die in Kontakt mit der Seitenwand 20 ist, ein Dämmmaterial mit höherer Dichte gewählt wird, beispielsweise Verbundschaumstoff (mit einer Dichte von 120 kg/m³). Die zweite Dämmschichtlage 23b kann aufgrund der höheren Masse eine verbesserte Schalldämmwirkung bereitstellen. Gleichzeitig können die Klangeigenschaften im Innenraum der Schallschutzhaube, die entscheidend durch die erste Dämmschichtlage 23a beeinflusst werden, unverändert aufrecht erhalten werden.

In dem in Fig. 13 gezeigten Ausführungsbeispiel ist zwischen der ersten Dämmschichtlage 23a und der zweiten Dämmschichtlage 23b eine dritte Dämmschichtlage 23c vorgesehen, die eine Zwischenschicht zwischen den beiden anderen Dämmschichtlagen 23a, 23b bildet und die durch die Dämmschichtlagen 23a, 23b bewirkte Schalldämmwirkung nochmals hörbar verstärkt. Insbesondere können die Schichtmaterialien auf die Eigenschaften des für die Außenhülle verwendeten Materials abgestimmt werden. Als Material für die dritte Dämmschichtlage 23c kann beispielsweise Bitumenschwerfolie (mit einer Dichte von circa 3.000 kg/m³) oder Bitumenpappe (mit einer Dichte von circa 2.000 kg/m³) verwendet werden.

Es sei darauf hingewiesen, dass auf die dritte Dämmschichtlage 23c auch verzichtet werden kann und nur zwei Dämmschichtlagen 23a, 23b vorgesehen werden können. Bereits durch die Verwendung der zwei Dämmschichtlagen 23a, 23b kann die Schalldämmungswirkung der Schallschutzhaube hörbar verbessert werden.

Wie in Fig. 13 gezeigt ist, ist auf der dem Innenraum der Schallschutzhaube zugewandten Seite der Außenwand 11 eine Rückwand-Dämmschichtlage 11a aufgebracht. Die Rückwand-Dämmschichtlage 11a ist aus einem schweren Material gebildet und in dem vorliegenden Ausführungsbeispiel aus Bitumenschwerfolie gebildet. Die Verwendung einer solchen Rückwand-Dämmschichtlage 11a ist insbesondere von Vorteil, wenn die Rückwand 11 aus einem leichten Material wie Kunststoff gebildet ist. Durch die Rückwand-Dämmschichtlage 11a wird die Masse der Rückwand 11 erhöht, was zu einer besseren Schalldämmwirkung führt.

Die Rückwand-Dämmschichtlage 11a kann zur Verbesserung der Schalldämmwirkung der Rückwand 10 auch auf der dem Innenraum der Schallschutzhaube zugewandten Seite der Außenwand 11 in den Schallschutzhauben gemäß der anderen Ausführungsbeispiele verwendet werden.

Auf der Oberseite der Schallschutzhaube ist ein Tragegriff 58 angebracht, an dem die Schallschutzhaube ergriffen und getragen werden kann. Dies erleichtert den Transport der Schallschutzhaube.

### Bezugszeichenliste

- 10: Rückwand
- 11: Außenwand
- 11a: Rückwand-Dämmschichtlage
- 12: Innenwand
- 13: Dämmelement
- 14: Deckel
- 15: Verbindungselement
- 16, 17: Abhängesystem
- 17a: Dämmmaterial
- 18: Befestigungsmittel für Hängesystem
- 19: Notenpult-Element
- 20: Seitenwand
- 21: Seitenwandschale
- 22: Frontplatte
- 22a: Durchgangsöffnung
- 23: Dämmschicht
- 23a: erste Dämmschichtlage
- 23b: zweite Dämmschichtlage
- 23c: dritte Dämmschichtlage
- 24: Wandbohrung
- 25: Frontabsorber
- 26a: Vorsprung
- 26b: Einkerbung
- 27a: Metallband
- 27b: Magnetband
- 28: seitliches Absorberelement
- 28a: L-Profil
- 28b: Dämmschicht
- 29a: Einbuchtung
- 29b: Metallband-Einlage
- 30: Öffnung
- 40: Halterung
- 41: Grundplatte
- 42: Rundrohr
- 43: Bohrung
- 44: Isolierschicht
- 50: Stativ
- 51: Fuß
- 52: Gelenk
- 53: Schwenkarm
- 54: Befestigungselement/Gewinde
- 55: Rändelschraube
- 56: Halterungselement
- 57: Mikrofon
- 58: Tragegriff
- 60: Decke
- 61: Seil
- 70: Beleuchtungselement
- 80: Tischplatte
- 81: Monitor
- 90: Wandhalterung
- 91: Befestigungsplatte
- 91a: Bohrung
- 92, 93: Schwenkarm
- 94, 95, 96: Gelenk
- 97: Wandbefestigung

## Patentansprüche

1. Schallschutzhaube,
umfassend eine Pyramidenstumpf-Form,
wobei die Grundfläche des Pyramidenstumpfs als eine Öffnung (30), mehrere Seitenflächen des Pyramidenstumpfs als Seitenwände (20) und die Deckfläche des Pyramidenstumpfs als eine Rückwand (10) der Schallschutzhaube ausgebildet sind,
wobei die Rückwand (10) der Schallschutzhaube einen doppelwandigen Aufbau aufweist und eine Außenwand (11) und eine Innenwand (12) umfasst, die einen Dämpfungsraum begrenzen,
**dadurch gekennzeichnet, dass** die Seitenwände (20) durch Seitenwandschalen (21) gebildet sind, die auf der dem Innenraum der Schallschutzhaube zugewandten Seite mit einer Dämmschicht (23) bestehend aus einem weichen Material mit guten Schallabsorptionseigenschaften versehen sind, die unmittelbar an den Innenraum angrenzt.

2. Schallschutzhaube nach Anspruch 1,
**dadurch gekennzeichnet, dass**
alle Seitenflächen des Pyramidenstumpfs als Seitenwände (20) ausgebildet sind.

3. Schallschutzhaube nach Anspruch 1,
**dadurch gekennzeichnet, dass**
mindestens eine Seitenfläche des Pyramidenstumpfs ganz oder teilweise geöffnet ist und die übrigen Seitenflächen des Pyramidenstumpfs als geschlossene Seitenwände (20) ausgebildet sind.

4. Schallschutzhaube nach einem der vorherigen Ansprüche,
**dadurch gekennzeichnet, dass** mindestens eine Seitenwand (20), vorzugsweise alle Seitenwände (20), mit der Rückwand (10) einen stumpfen Winkel einschließen.

5. Schallschutzhaube nach einem der vorherigen Ansprüche,
**dadurch gekennzeichnet, dass**
die Innenwand (12) gelocht ist, bevorzugterweise durch eine gelochte Gipskartonplatte gebildet ist.

6. Schallschutzhaube nach einem der vorherigen Ansprüche,
**dadurch gekennzeichnet, dass**
die Rückwand (10) einen Deckel (14) aufweist, mit dem der Dämpfungsraum zwischen Außenwand (11) und Innenwand (12) verschließbar ist.

7. Schallschutzhaube nach einem der vorherigen Ansprüche,
**dadurch gekennzeichnet, dass**
in dem Dämpfungsraum zwischen der Außenwand (11) und der Innenwand (12) ein Dämmelement (13), insbesondere eine Mineralfaserdämmplatte, angeordnet ist.

8. Schallschutzhaube nach einem der vorherigen Ansprüche,
**dadurch gekennzeichnet, dass**
eine von den Seitenwandschalen (21) gebildete, die Öffnung (30) umgebende Frontfläche mit einem Frontabsorber (25) bedeckt ist, der dazu ausgebildet ist, auf die Frontfläche auftreffenden Schall zu absorbieren

9. Schallschutzhaube nach einem der vorherigen Ansprüche,
**gekennzeichnet durch**
seitliche Absorberelemente (28), die seitlich an die Schallschutzhaube anbringbar sind und dazu ausgebildet sind, von einer vor der Öffnung (30) befindlichen Schallquelle seitlich abgestrahlte Schallwellen zu absorbieren.

10. Schallschutzhaube nach einem der vorherigen Ansprüche,
**dadurch gekennzeichnet, dass**
die Dämmschichten (23) der Seitenwände (20) aus mehreren, vorzugsweise zwei (23a, 23b), weiter vorzugsweise drei Dämmschichtlagen (23a, 23b, 23c) aus unterschiedlichem Dämmmaterial gebildet sind.

11. Schallschutzhaube nach einem der vorherigen Ansprüche,
**dadurch gekennzeichnet, dass**
eine der Seitenwände (20) eine Halterung (40) aufweist, mittels derer die Schallschutzhaube auf ein Stativ (50), insbesondere ein Mikrofonstativ mit einem Schwenkarm (53), montierbar ist.

12. Schallschutzhaube nach einem der vorherigen Ansprüche,
**dadurch gekennzeichnet, dass**
die Außenwand (11) der Schallschutzhaube Bohrungen aufweist, mittels derer die Schallschutzhaube an einer Befestigungsplatte (91) einer Wandhalterung (90) montierbar, vorzugsweise schraubbar, ist.

13. Schallschutzhaube nach einem der vorherigen Ansprüche,
**dadurch gekennzeichnet, dass**
die Schallschutzhaube ein Notenpult-Element (19) aufweist, das an der Außenseite der Schallschutzhaube, insbesondere an einer der Seitenwände (20) oder an der Rückwand (10), lösbar befestigt ist und mit einem Notenpult-Kopfteil verbindbar ist.

14. Schallschutzhaube nach einem der vorherigen Ansprüche, insbesondere nach einem der Ansprüche 1 bis 11,
**dadurch gekennzeichnet, dass**
die Schallschutzhaube ein oder mehrere Befestigungsmittel (18) für ein Hängesystem aufweist, an dem/denen die Schallschutzhaube von einer Decke (60) abhängbar ist.

15. Schallschutzhaube nach einem der vorherigen Ansprüche,
**dadurch gekennzeichnet, dass**
die Außenwand (11) der Rückwand (10) und/oder die Seitenwandschalen (21) durch Holzplatten, insbesondere Pappelsperrholzplatten oder MDF-Platten, oder Kunststoffplatten gebildet sind.

## Claims

1. Acoustic hood,
comprising a truncated pyramid shape,
wherein the base surface of the truncated pyramid is formed as an opening (30), a plurality of side surfaces of the truncated pyramid are formed as side walls (20) and the top surface of the truncated pyramid is formed as a rear wall (10) of the acoustic hood,
wherein the rear wall (10) of the acoustic hood has a double-walled structure and comprises an outer wall (11) and an inner wall (12) which delimit a damping space, **characterised in that** the side walls (20) are formed by side wall shells (21) which are provided on the side facing the interior space of the acoustic hood with an insulating layer (23) consisting of a soft material with good sound absorption properties, which is directly adjacent to the interior space.

2. Acoustic hood according to claim 1,
**characterized in that**
all lateral surfaces of the truncated pyramid are configured as side walls (20).

3. Acoustic hood according to claim 1,
**characterized in that**
at least one side surface of the truncated pyramid is completely or partially open and the remaining side surfaces of the truncated pyramid are designed configured as closed side walls (20).

4. Acoustic hood according to one of the previous claims,
**characterized in that** at least one side wall (20), preferably all side walls (20), form an obtuse angle with the rear wall (10).

5. Acoustic hood according to one of the previous claims,
**characterized in that**
the inner wall (12) is perforated, preferably formed by a perforated plasterboar.

6. Acoustic hood according to one of the previous claims,
**characterized in that**
the rear wall (10) has a cover (14) with which the damping space between the outer wall (11) and the inner wall (12) can be closed.

7. Acoustic hood according to one of the previous claims,
**characterized in that**
in the damping space between the outer wall (11) and the inner wall (12) an insulating element (13), in particular a mineral fibre insulating board, is arranged.

8. Acoustic hood according to one of the previous claims,
**characterized in that**
a front surface formed by the side wall shells (21) and surrounding the opening (30) is covered with a front absorber (25) adapted to absorb sound waves impinging on the front surface.

9. Acoustic hood according to one of the previous claims,
**characterized by**
lateral absorber elements (28) which can be attached laterally to the acoustic hood and are designed to absorb sound waves radiated laterally from a sound source located in front of the opening (30).

10. Acoustic hood according to one of the previous claims,
**characterized in that**
the insulating layers (23) of the side walls (20) are formed of a plurality of, preferably two (23a, 23b), more preferably three, insulating layer layers (23a, 23b, 23c) of different insulating material.

11. Acoustic hood according to one of the previous claims,
**characterized in that**
one of the side walls (20) has a holder (40) by means of which the acoustic hood can be mounted on a stand (50), in particular a microphone stand with a swivel arm (53).

12. Acoustic hood according to one of the previous claims,
**characterized in that**
the outer wall (11) of the acoustic hood comprises bores, by means of which the acoustic hood can be mounted, preferably screwed, on a mounting plate (91) of a wall mounting (90).

13. Acoustic hood according to one of the previous claims,
**characterized in that**
the acoustic hood has a music stand element (19) which is detachably fastened to the outside of the acoustic hood, in particular to one of the side walls (20) or to the rear wall (10), and can be connected to a music stand head part.

14. Acoustic hood according to one of the previous claims, in particular according to one of the claims 1 to 11
**characterized in that**
the acoustic hood has one or more fastening means (18) for a hanging system on which the acoustic hood can be suspended from a ceiling (60).

15. Acoustic hood according to one of the previous claims,
**characterized in that**
the outer wall (11) of the rear wall (10) and/or the side wall shells (21) are formed by wooden panels, in particular poplar plywood panels or MDF panels, or plastic panels.

## Revendications

1. Capot d'insonorisation,
présentant une forme de tronc de pyramide,
sachant que la face de base du tronc de pyramide est constituée comme ouverture (30), plusieurs faces latérales du tronc de pyramide sont constituées comme parois latérales (20) et la face de recouvrement du tronc de pyramide est constituée comme paroi arrière (10) du capot d'insonorisation,
sachant que la paroi arrière (10) du capot d'insonorisation présente une structure à double paroi et comprend une paroi extérieure (11) et une paroi intérieure (12) qui délimitent un espace d'isolation,
**caractérisé en ce que** les parois latérales (20) sont formées par des coques de paroi latérale (21) qui sont pourvues, du côté tourné vers l'espace intérieur du capot d'insonorisation, d'une couche isolante (23) composée d'un matériau souple ayant de bonnes propriétés d'absorption acoustique et jouxtant directement l'espace intérieur.

2. Capot d'insonorisation selon la revendication 1,
**caractérisé en ce que**
toutes les faces latérales du tronc de pyramide sont constituées comme parois latérales (20).

3. Capot d'insonorisation selon la revendication 1,
**caractérisé en ce que**
au moins une face latérale du tronc de pyramide est totalement ou partiellement ouverte et les autres faces latérales du tronc de pyramide sont constituées comme parois latérales (20) fermées.

4. Capot d'insonorisation selon l'une des revendications précédentes,
**caractérisé en ce qu'**au moins une paroi latérale (20), de préférence toutes les parois latérales (20), décrit/décrivent un angle obtus avec la paroi arrière (10).

5. Capot d'insonorisation selon l'une des revendications précédentes,
**caractérisé en ce que**
la paroi intérieure (12) est perforée, de préférence formée par une plaque de carton-plâtre perforée.

6. Capot d'insonorisation selon l'une des revendications précédentes,
**caractérisé en ce que**
la paroi arrière (10) présente un couvercle (14) avec lequel l'espace d'isolation entre paroi extérieure (11) et paroi intérieure (12) peut être obturé.

7. Capot d'insonorisation selon l'une des revendications précédentes,
**caractérisé en ce que**
un élément isolant (13), en particulier une plaque isolante en fibre minérale, est disposé dans l'espace d'isolation entre la paroi extérieure (11) et la paroi intérieure (12).

8. Capot d'insonorisation selon l'une des revendications précédentes,
**caractérisé en ce que**
une face frontale formée par les coques de paroi latérale (21) et entourant l'ouverture (30) est recouverte d'un absorbant frontal (25) qui est constitué pour absorber du son frappant la face frontale.

9. Capot d'insonorisation selon l'une des revendications précédentes,
**caractérisé par**
des éléments absorbants latéraux (28) qui peuvent être apposés latéralement sur le capot d'insonorisation et sont constitués pour absorber des ondes sonores émises latéralement par une source sonore située devant l'ouverture (30).

10. Capot d'insonorisation selon l'une des revendications précédentes,
**caractérisé en ce que**
les couches isolantes (23) des parois latérales (20) sont formées par plusieurs, de préférence deux (23a, 23b), de manière plus préférentielle trois nappes de couches isolantes (23a, 23b, 23c) en matériau isolant différent.

11. Capot d'insonorisation selon l'une des revendications précédentes,
**caractérisé en ce que**
une des parois latérales (20) présente une console (40) moyennant laquelle le capot d'insonorisation peut être monté sur un pied (50), en particulier un pied de microphone muni d'un bras de pivotement (53).

12. Capot d'insonorisation selon l'une des revendications précédentes,
**caractérisé en ce que**
la paroi extérieure (11) du capot d'insonorisation présente des alésages moyennant lesquels le capot d'insonorisation peut être monté, de préférence vissé, sur une plaque de fixation (91) d'une console murale (90).

13. Capot d'insonorisation selon l'une des revendications précédentes,
**caractérisé en ce que**
le capot d'insonorisation présente un élément pupitre (19) qui est fixé de manière amovible au côté extérieur du capot d'insonorisation, en particulier à une des parois latérales (20) ou à la paroi arrière (10), et peut être relié à une partie de tête de pupitre.

14. Capot d'insonorisation selon l'une des revendications précédentes, en particulier selon l'une des revendications 1 à 11,
**caractérisé en ce que**
le capot d'insonorisation présente un ou plusieurs moyens de fixation (18) pour un système de suspension, auquel/auxquels le capot d'insonorisation peut être suspendu d'un plafond (60).

15. Capot d'insonorisation selon l'une des revendications précédentes,
**caractérisé en ce que**
la paroi extérieure (11) de la paroi arrière (10) et/ou les coques de paroi latérale (21) sont formées par des panneaux de bois, en particulier des panneaux de contreplaqué en peuplier ou des panneaux MDF, ou des panneaux en matière plastique.
